# EUROPÄISCHE PATENTSCHRIFT

(11) **EP 2 351 927 B1**
(45) Veröffentlichungstag und Bekanntmachung des Hinweises auf die Patenterteilung: **25.02.2015**
(21) Anmeldenummer: 10193623.5
(22) Anmeldetag: 03.12.2010
(51) Int. Cl.: F02M 47/02, F02M 59/10, F02M 59/16, F02M 57/02

(54) **Druckverstärkungseinrichtung für ein Kraftstoffeinspritzsystem und Kraftstoffeinspritzsystem**
Pressure boosting device for a fuel injection system and fuel injection system
Dispositif de renforcement de pression pour un système d'injection de carburant et système d'injection de carburant

(30) Priorität: 12.01.2010 DE 102010000828
(43) Veröffentlichungstag der Anmeldung: 03.08.2011
(73) Patentinhaber: Robert Bosch GmbH, 70442 Stuttgart (DE)
(72) Erfinder: Boltz, Joachim, 71701 Schwieberdingen (DE)

(56) Entgegenhaltungen:
- EP-A2- 2 256 332
- WO-A1-2004/036030
- DE-A1- 10 123 914
- DE-A1- 10 151 885
- US-A- 5 709 341

## Beschreibung

### Stand der Technik

Die Erfindung betrifft eine Druckverstärkungseinrichtung für ein Kraftstoffeinspritzsystem nach dem Oberbegriff des Anspruchs 1.

Eine derartige Druckverstärkungseinrichtung ist aus der DE 101 23 914 A1 der Anmelderin bekannt. Mittels einer derartigen Druckverstärkungseinrichtung lässt sich der von einer Hochdruckquelle bereitgestellte Kraftstoffdruck für ein Einspritzsystem erhöhen. Die bekannte Druckverstärkungseinrichtung weist hierzu zwei, konzentrisch zueinander angeordnete Kolben auf, wobei der radial innere Kolben innerhalb einer Ausnehmung des radial äußeren Kolbens geführt und von der Druckkraft einer Druckfeder, die sich am Grund der Ausnehmung des radial äußeren Kolbens abstützt, kraftbeaufschlagt ist. Der radial innere Kolben dient als Schaltkolben für ein Ventil zum Zu- und Abschalten einer hydraulischen Verbindung zwischen einem Hochdruckraum und einem Druckverstärkerraum. Wesentlich dabei ist, dass der radial innere Kolben lediglich als Schaltkolben und nicht zur Erhöhung bzw. Druckverstärkung dient.

Darüber hinaus ist aus der nachveröffentlichten DE 10 2009 026 567 A1 der Anmelderin eine weitere Druckverstärkungseinrichtung bekannt geworden, bei der innerhalb eines Gehäuses zwei konzentrisch zueinander angeordnete Kolben angeordnet sind, die axial zueinander verschiebbar sind. Dabei ist der hülsenartige äußere Kolben mittels eines Koppelelements, das am Außenumfang des inneren, stiftartigen Kolbens angeordnet ist, in Wirkverbindung angeordnet. Ein Arbeitsraum ist über eine im inneren Kolben ausgebildete Längsbohrung mit einem Kompressionsraum verbunden, wobei im Kompressionsraum befindlicher Kraftstoff bei einer Axialbewegung des inneren Kolbens in Richtung des Kompressionsraums über einen von einer Pumpe bereitgestellten Systemdruck hinaus verdichtet wird. Mittels der bekannten Druckverstärkungseinrichtung ist eine einstufige Druckerhöhung möglich.

### Offenbarung der Erfindung

Ausgehend von dem dargestellten Stand der Technik liegt der Erfindung die Aufgabe zugrunde, eine Druckverstärkungseinrichtung für ein Kraftstoffeinspritzsystem nach dem Oberbegriff des Anspruchs 1 derart weiterzubilden, dass bei konstruktiv relativ einfachem Aufbau eine mehrstufige Druckerhöhung möglich ist, so dass besonders hohe Systemdrücke bei einem nachgeschalteten Verbraucher, insbesondere einem Einspritzventil o.ä. erzielt werden können. Unter einer mehrstufigen Druckerhöhung wird dabei im Rahmen der Erfindung eine Druckerhöhung verstanden, bei der alle Kolben zur Druckverstärkung beitragen. Diese Aufgabe wird bei einer Druckverstärkungseinrichtung mit den Merkmalen des Anspruchs 1 dadurch gelöst, dass jeder Kolbenstirnseite eine Druckfeder zugeordnet ist, die sich an einer Stirnfläche eines gehäusefesten Elements abstützt, und dass in dem innersten Kolben wenigstens eine Bohrung ausgebildet ist, die einerseits mit dem Systemdruckraum und andererseits zumindest mittelbar mit einem Hochdruckabgang verbunden ist. Dadurch, dass jeder Kolbenstirnseite eine Druckfeder zugeordnet ist, die sich an einer Stirnfläche eines gehäusefesten Elements abstützt lässt sich eine entkoppelte Bewegung der Kolben erzielen, wobei durch die Wahl der Flächenverhältnisse an den Kolbenstirnseiten und den Federhärten der Federn die gewünschten Steuereigenschaften erzielt werden können. Durch das Merkmal, dass in dem innersten Kolben eine Bohrung ausgebildet ist, die einerseits mit dem Systemdruckraum und andererseits zumindest mittelbar mit einem Hochdruckabgang verbunden ist, wird der Hochdruckabgang, der mit einem Verbraucher verbunden ist, besonders einfach und effektiv mit Druckmittel versorgt.

Vorteilhafte Weiterbildungen der erfindungsgemäßen Druckverstärkungseinrichtung für ein Kraftstoffeinspritzsystem sind in den Unteransprüchen angegeben. In einer konstruktiv vorteilhaften Ausbildung der Erfindung ist es vorgesehen, dass die beiden Steuerräume durch eine Verbindungsleitung miteinander verbunden sind. Dadurch baut die Druckverstärkungseinrichtung besonders kompakt, da der radiale Bauraum der Druckverstärkungseinrichtung relativ gering ausfällt.

In einer weiteren Ausführungsform der Erfindung ist es vorgesehen, dass auf der dem Systemdruckraum abgewandten Seite der wenigstens einen Bohrung wenigstens ein Rückschlagventil angeordnet ist, das die wenigstens eine Bohrung in Richtung des Systemdruckraums sperrt. Ein derartiges Rückschlagventil verhindert zuverlässig ein Zurückströmen von Druckmittel aus dem Hochdruckbereich in den Niederdruckbereich der Druckverstärkungseinrichtung.

Die Erfindung umfasst auch ein Kraftstoffeinspritzsystem mit einer Druckverstärkungseinrichtung. Ein derartiges Kraftstoffeinspritzsystem ermöglicht auf besonders einfache Art und Weise eine Erhöhung des Systemdrucks mit relativ geringem vorrichtungstechnischem Aufwand. Zusätzlich wird erwähnt, dass die Druckverstärkungseinrichtung durch ihre konstruktive Gestaltung insbesondere auch als Autofretageeinheit eignet.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1: eine erfindungsgemäße Druckverstärkungseinrichtung in einer Ausgangsschaltstellung in einem vereinfachten Längsschnitt und
- Fig. 2: die Druckverstärkungseinrichtung gemäß Fig. 1 im Förderzustand, ebenfalls im vereinfachten Längsschnitt.

In den Figuren ist eine Druckverstärkungseinrichtung 10 dargestellt, wie sie insbesondere als Bestandteil eines Kraftstoffeinspritzsystems 1 in einem Kraftfahrzeug Verwendung findet. Die Druckverstärkungseinrichtung 10 umfasst einen äußeren, als Gehäuse dienenden Druckkörper 11, der im Wesentlichen topfförmig ausgebildet ist. Von der offenen Seite des Druckkörpers 11 ist in dessen Öffnung eine einen Dichtflansch 12 aufweisende Kolbenhülse 13 eingesetzt. Hierbei ist zwischen dem Außenumfang der Kolbenhülse 13 und der Innenwand des Druckkörpers 11 ein Ringraum 14 ausgebildet, der auf der der Kolbenhülse 13 abgewandten Seite im Druckkörper 11 in einen Systemdruckraum 15 mündet.

Der Ringraum 14 bzw. der Systemdruckraum 15 ist über einen Anschluss 16 in der Kolbenhülse 13 mit einer Fördereinrichtung in Form insbesondere einer geregelten Kraftstoffhochdruckförderpumpe 18 sowie einem als 3/2-Wegeventil ausgebildeten, elektromagnetisch betätigbaren Steuerventil 20 gekoppelt.

Die Kolbenhülse 13 weist eine mehrfach abgestufte Innenbohrung 21 auf. Hierbei weist ein erster, auf der dem Dichtflansch 12 abgewandten Seite der Kolbenhülse 13 angeordneter Abschnitt 22 den größten Durchmesser auf, der in einen zweiten Abschnitt 23 mittleren Durchmessers übergeht, welcher wiederum in einem dritten Abschnitt 24 mit einem geringsten Durchmesser übergeht, der in der äußeren Stirnfläche des Dichtflanschs 12 mündet.

In den ersten Abschnitt 22 und den zweiten Abschnitt 23 der Innenbohrung 21 ragt ein äußerer Kolben 25 hinein und ist dort abgedichtet und axialbeweglich geführt. Der hülsenförmig ausgebildete äußere Kolben 25 weist auf seiner der Innenbohrung 21 abgewandten Seite eine als Kolbenstirnseite wirkende Druckplatte 26 auf, an der sich eine erste Druckfeder 27 abstützt. Die andere Seite der ersten Druckfeder 27 stützt sich an der ihr zugewandten Stirnfläche 28 der Kolbenhülse 13 ab.

Der äußere Kolben 25 weist innerhalb des ersten Abschnitts 22 der Innenbohrung 21 noch einen Bereich 29 auf, der ebenfalls hülsenförmig ausgebildet ist und einen geringeren Durchmesser aufweist, wobei der Bereich 29 in den zweiten Abschnitt 23 der Innenbohrung hineinragt. Innerhalb des ersten Abschnitts 22 der Innenbohrung 21 wird durch den Bereich 29 ein ringförmiger, sekundärer Steuerraum 31 ausgebildet. Der sekundäre Steuerraum 31 ist über eine in der Kolbenhülse 13 ausgebildete Leitung 32 mit dem Steuerventil 20 gekoppelt.

Innerhalb des zweiten Abschnitts 23 und des dritten Abschnitts 24 der Innenbohrung 21 ist eine Hochdruckkolbenhülse 34 eingesetzt. Die Hochdruckkolbenhülse 34 weist auf der dem zweiten Abschnitt 23 zugewandten Seite eine Aufnahmebohrung 35 auf. Vom Grund der Aufnahmebohrung 35 geht eine Durchgangsbohrung 36 aus, die als Hochdruckabgang mit einem nicht dargestellten Verbraucher, insbesondere einem Kraftstoffeinspritzventil oder einem Kraftstoffhochdruckspeicher des Kraftstoffeinspritzsystems 1 verbunden ist.

Innerhalb des äußeren Kolbens 25 und der Aufnahmebohrung 35 ist ein innerer Kolben 38 axial verschiebbar geführt. Der in etwa stiftförmige innere Kolben 38 weist auf der der Kolbenhülse 13 abgewandten Seite eine als Kolbenstirnseite wirkende Druckplatte 39 auf, die auf der der Druckplatte 26 abgewandten Seite der Kolbenhülse 13 angeordnet ist und einen größeren Durchmesser aufweist als die Druckplatte 26. Zwischen der Druckplatte 39 und der Stirnfläche 28 der Kolbenhülse 13 stützt sich eine zweite Druckfeder 40 ab. An die Druckplatte 39 schließt auf der der Kolbenhülse 13 zugewandten Seite ein erster Abschnitt 41 des inneren Kolbens 38 an, der einen relativ geringen Durchmesser aufweist. Der erste Abschnitt 41 geht in einen zweiten Abschnitt 42 über, der in einer Innenbohrung 46 des äußeren Kolbens 25 geführt ist. An dem zweiten Abschnitt 42 schließt sich ein dritter Abschnitt 43 an, der bis in die Hochdruckkolbenhülse 34 hineinragt und dort dichtend geführt ist. Durch den inneren Kolben und die Aufnahmebohrung 35 wird innerhalb der Hochdruckkolbenhülse 34 ein primärerer Hochdruckraum 50 ausgebildet.

Zwischen dem zweiten Abschnitt 42 und dem dritten Abschnitt 43 des inneren Kolbens 38 und dem äußeren Kolben 25 ist im Bereich der Innenbohrung 46 ein ringförmiger primärer Steuerraum 44 ausgebildet. Der primäre Steuerraum 44 und der sekundäre Steuerraum 31 sind über eine Verbindungsbohrung 45 miteinander verbunden.

Zwischen dem inneren Kolben 38 und der Hochdruckkolbenhülse 34 ist innerhalb des zweiten Abschnitts 23 noch ein ringförmiger sekundärer Hochdruckraum 47 ausgebildet.

Im inneren Kolben 38 ist eine Längsbohrung 48 ausgebildet, deren eines Ende über eine Querbohrung 49 mit dem Systemdruckraum 15 verbunden ist. Das andere Ende der Längsbohrung 48 mündet über ein erstes Rückschlagventil 51 in einer weiteren Querbohrung 52, die mit dem sekundären Hochdruckraum 47 verbunden ist. Über eine weitere Längsbohrung 54 und ein zweites Rückschlagventil 55 mündet die Längsbohrung 54 in der Aufnahmebohrung 35 der Hochdruckkolbenhülse 34.

Die soweit beschriebene Druckverstärkungseinrichtung 10 arbeitet wie folgt: In der ersten, in der Fig. 1 dargestellten Ausgangsstellung der Druckverstärkungseinrichtung 10 ist das Steuerventil 20 derart geschaltet, dass der Steuerraum 31 über die Leitung 32 und den Anschluss 16 mit dem Ringraum 14 und dem Systemdruckraum 15 verbunden ist. Gleichzeitig wird der Systemdruckraum 15 durch die geregelte Kraftstoffhochdruckförderpumpe 18 auf den nötigen Systemdruck gebracht und gehalten.

Um nun den mit der Durchgangsbohrung 36 verbundenen Verbraucher des Kraftstoffeinspritzsystems 1 mit einem über dem durch die Kraftstoffhochdruckförderpumpe 18 liegenden Druck stehenden Kraftstoff zu versorgen, wird das Steuerventil 20 in die in der Fig. 2 dargestellten Stellung gebracht. Hierdurch werden die beiden mittels der Verbindungsbohrung 45 miteinander verbundenen Steuerräume 44 und 31 über die Leitung 32 und eine Rücklaufleitung 57 mit einem Rücklaufbehälter 58 verbunden, so dass der Druck in den beiden Steuerräumen 44 und 31 abfällt. Zur Wahrung des Kräftegleichgewichts bewegen sich nun der äußere Kolben 25 und der innere Kolben 38 je nach den Flächenverhältnissen an den Kolben 25 und 38 aus ihrer Ausgangsstellung nach rechts, wobei in den Hochdruckräumen 47 und 50 befindlicher Kraftstoff über den Systemdruck der Kraftstoffhochdruckförderpumpe 18 hinaus verdichtet und über die Durchgangsbohrung 36 dem Verbraucher bereitgestellt wird.

Wird von dem Verbraucher kein Kraftstoff mehr benötigt, was typischerweise zum Beispiel nach Einspritzende bei einem Kraftstoffventil der Fall ist, wird das Steuerventil 20 wieder in seine in der Fig. 1 dargestellten Ausgangslage verbracht, wodurch in den Steuerräumen 31 und 44 einströmender Kraftstoff die beiden Kolben 25 und 38 wieder in ihre linke Ausgangsstellung bewegt.

Ergänzend wird erwähnt, dass der sekundäre Hochdruckraum 47 auch mit einem zusätzlichen, in den Figuren nicht dargestellten Hochdruckabgang verbunden sein kann. Dadurch ist es möglich, dass Kraftstoff auf einem Zwischendruckniveau entnommen werden kann, was sich reduzierend auf die Bauteilebelastung auswirkt.

## Patentansprüche

1. Druckverstärkungseinrichtung (10) für ein Kraftstoffeinspritzsystem (1), mit wenigstens zwei, in einem Gehäuse (11) angeordneten, konzentrisch zueinander angeordneten Kolben (25, 38), wobei der jeweils innere Kolben (38) axialverschieblich in dem jeweils äußeren Kolben (25) angeordnet ist, wobei von dem äußeren Kolben (25) und dem Gehäuse (11) ein Steuerraum (31) ausgebildet ist, der in einer ersten Schaltstellung eines Steuerventils (20) mit einem Kraftstoffrücklauf (57) verbunden ist, wobei zwischen dem inneren Kolben (38) und dem äußeren Kolben (25) ein zweiter Steuerraum (44) ausgebildet ist, der in der ersten Schaltstellung mit dem Kraftstoffrücklauf (57) verbunden ist, wobei die beiden miteinander verbundenen Steuerräume (31, 44) in einer zweiten Schaltstellung mit einem Systemdruck beaufschlagt sind, und wobei die wenigstens zwei Kolben (25, 38) auf der den Steuerräumen (31, 44) gegenüberliegenden Seite jeweils eine Kolbenstirnseite (26, 39) aufweisen, die innerhalb eines gemeinsamen Systemdruckraums (15) angeordnet sind,
**dadurch gekennzeichnet,**
**dass** jeder Kolbenstirnseite (26, 39) eine Druckfeder (27, 40) zugeordnet ist, die sich an einer Stirnfläche (28) eines gehäusefesten Elements (13) abstützt, und dass in dem innersten Kolben (38) wenigstens eine Bohrung (48, 54) ausgebildet ist, die einerseits mit dem Systemdruckraum (15) und andererseits zumindest mittelbar mit einem Hochdruckabgang (36) verbunden ist.

2. Druckverstärkungseinrichtung nach Anspruch 1,
**dadurch gekennzeichnet,**
**dass** die beiden Steuerräume (31, 44) durch eine Verbindungsleitung (45) miteinander verbunden sind.

3. Druckverstärkungseinrichtung nach Anspruch 2,
**dadurch gekennzeichnet,**
**dass** die beiden Steuerräume (31, 44) jeweils ringförmig ausgebildet sind.

4. Druckverstärkungseinrichtung nach einem der Ansprüche 1-3,
**dadurch gekennzeichnet,**
**dass** die Druckfedern (27, 40) konzentrisch zueinander angeordnet sind.

5. Druckverstärkungseinrichtung nach einem der Ansprüche 1-4,
**dadurch gekennzeichnet,**
**dass** von der dem Systemdruckraum (15) abgewandten Stirnfläche des äußeren Kolbens (25) und wenigstens einem gehäusefesten Element (13) ein zusätzlicher Hochdruckraum (47) gebildet ist, der mit der wenigstens einen Bohrung (48, 54) verbunden ist.

6. Druckverstärkungseinrichtung nach einem der Ansprüche 1-5,
**dadurch gekennzeichnet,**
**dass** auf der dem Systemdruckraum (15) abgewandten Seite der wenigstens einen Bohrung (48, 54) wenigstens ein Rückschlagventil (51, 55) angeordnet ist, das die wenigstens eine Bohrung (48, 54) in Richtung des Systemdruckraums (15) sperrt.

7. Kraftstoffeinspritzsystem (1) mit einer Druckverstärkungseinrichtung (10) nach einem der Ansprüche 1 bis 6.

## Claims

1. Pressure boosting device (10) for a fuel injection system (1), having at least two pistons (25, 38) which are arranged in a housing (11) and concentrically with respect to one another, wherein the inner piston (38) in each case is arranged in axially displaceable fashion in the outer piston (25) in each case, wherein the outer piston (25) and the housing (11) form a control chamber (31) which, in a first switching position of a control valve (20), is connected to a fuel return line (57), wherein a second control chamber (44) is formed between the inner piston (38) and the outer piston (25), which second control chamber is, in the first switching position, connected to the fuel return line (57), wherein the two interconnected control chambers (31, 44) are, in a second switching position, charged with a system pressure, and wherein the at least two pistons (25, 38) have, on the side situated opposite the control chambers (31, 44), a respective piston face side (26, 39), said piston face sides being arranged within a common system pressure chamber (15),
**characterized**
**in that** each piston face side (26, 39) is assigned a compression spring (27, 40) which is supported against a face surface (28) of an element (13) which is fixed with respect to the housing, and in that, in the innermost piston (38), there is formed at least one bore (48, 54) which, at one side, is connected to the system pressure chamber (15) and, at the other side, is connected at least indirectly to a high-pressure outlet (36).

2. Pressure boosting device according to Claim 1,
**characterized**
**in that** the two control chambers (31, 44) are connected to one another by a connecting line (45).

3. Pressure boosting device according to Claim 2,
**characterized**
**in that** the two control chambers (31, 44) are each of annular form.

4. Pressure boosting device according to one of Claims 1-3,
**characterized**
**in that** the compression springs (27, 40) are arranged concentrically with respect to one another.

5. Pressure boosting device according to one of Claims 1-4,
**characterized**
**in that** an additional high-pressure chamber (47) is formed by that face surface of the outer piston (25) which faces away from the system pressure chamber (15) and by at least one element (13) which is fixed with respect to the housing, said additional high-pressure chamber being connected to the at least one bore (48, 54).

6. Pressure boosting device according to one of Claims 1-5,
**characterized**
**in that**, at that side of the at least one bore (48, 54) which faces away from the system pressure chamber (15), there is arranged at least one check valve (51, 55) which blocks the at least one bore (48, 54) in the direction of the system pressure chamber (15).

7. Fuel injection system (1) having a pressure boosting device (10) according to one of Claims 1 to 6.

## Revendications

1. Dispositif d'amplification de pression (10) pour un système d'injection de carburant (1), comprenant au moins deux pistons (25, 38) disposés dans un boîtier (11) et disposés de manière concentrique l'un par rapport à l'autre, le piston intérieur (38) respectif étant disposé de manière déplaçable axialement dans le piston extérieur (25) respectif, un espace de commande (31) étant formé par le piston extérieur (25) et le boîtier (11), lequel espace de commande est relié à une conduite de retour de carburant (57) dans une première position de commutation d'une soupape de commande (20), un deuxième espace de commande (44) étant formé entre le piston intérieur (38) et le piston extérieur (25), lequel deuxième espace de commande est relié à la conduite de retour de carburant (57) dans la première position de commutation, les deux espaces de commande (31, 44) reliés l'un à l'autre étant sollicités par une pression du système dans une deuxième position de commutation, et les au moins deux pistons (25, 38) présentant, sur le côté opposé aux espaces de commande (31, 44), un côté frontal de piston (26, 39) respectif qui est disposé à l'intérieur d'un espace de pression du système commun (15),
**caractérisé en ce**
**qu'**un ressort de pression (27, 40) est associé à chaque côté frontal de piston (26, 39), lequel ressort de pression s'appuie contre une face frontale (28) d'un élément (13) fixé au boîtier, et en ce qu'au moins un alésage (48, 54) est réalisé dans le piston le plus à l'intérieur (38), lequel alésage est relié d'une part à l'espace de pression du système (15) et d'autre part au moins indirectement à une sortie haute pression (36).

2. Dispositif d'amplification de pression selon la revendication 1,
**caractérisé en ce que**
les deux espaces de commande (31, 44) sont reliés l'un à l'autre par une conduite de liaison (45).

3. Dispositif d'amplification de pression selon la revendication 2,
**caractérisé en ce que**
les deux espaces de commande (31, 44) sont respectivement annulaires.

4. Dispositif d'amplification de pression selon l'une quelconque des revendications 1 à 3,
**caractérisé en ce que**
les ressorts de pression (27, 40) sont disposés de manière concentrique l'un par rapport à l'autre.

5. Dispositif d'amplification de pression selon l'une quelconque des revendications 1 à 4,
**caractérisé en ce**
**qu'**un espace haute pression supplémentaire (47) est formé par la face frontale du piston extérieur (25) opposée à l'espace de pression du système (15) et au moins un élément (13) fixé au boîtier, lequel espace haute pression est relié à l'au moins un alésage (48, 54).

6. Dispositif d'amplification de pression selon l'une quelconque des revendications 1 à 5,
**caractérisé en ce**
**qu'**au moins une soupape anti-retour (51, 55) est disposée sur le côté de l'au moins un alésage (48, 54) opposé à l'espace de pression du système (15), laquelle soupape anti-retour bloque l'au moins un alésage (48, 54) en direction de l'espace de pression du système (15).

7. Système d'injection de carburant (1) comprenant un dispositif d'amplification de pression (10) selon l'une quelconque des revendications 1 à 6.
